# EUROPÄISCHE PATENTSCHRIFT

(11) **EP 0 336 287 B1**
(45) Veröffentlichungstag und Bekanntmachung des Hinweises auf die Patenterteilung: **03.06.1992**
(21) Anmeldenummer: 89105587.3
(22) Anmeldetag: 30.03.1989
(51) Int. Cl.: B65H 3/46, B65H 3/08

(54) **Verfahren zum Aufnehmen einzelner flächiger Gebilde**
Method for gripping individual plane products
Méthode pour prendre des produits plans individuels

(30) Priorität: 07.04.1988 DE 3811634
(43) Veröffentlichungstag der Anmeldung: 11.10.1989
(73) Patentinhaber: BASF Aktiengesellschaft, 67063 Ludwigshafen (DE)
(72) Erfinder: Melzer, Jaroslav, D-6700 Ludwigshafen (DE)

(56) Entgegenhaltungen:
- EP-A- 0 037 064
- DE-A- 3 102 321

## Beschreibung

Die Erfindung betrifft ein Verfahren zum Aufnehmen einzelner flächiger, luftdurchlässiger Gebilde von einem Stapel, bei dem die einzelnen Gebilde mittels eines Unterdruckhebers aufgenommen, zu einer Verarbeitungsstelle gebracht und dort wieder abgelegt werden.

Die Verwendung von Unterdruckhebern setzt voraus, daß die Gebilde, die beispielsweise als Papier- oder Textilproben mechanisch in Meßgeräte oder als einzelne Stücke in Veredelungs- oder Druckmaschinen eingelegt werden sollen, in ihrer Beschaffenheit, insbesondere in der Porosität und Dichte, gleich sind. Variieren die einzelnen Gebilde jedoch in diesen Eigenschaften, ist deren einwandfreie Aufnahme nicht mehr gewährleistet. Bei einer bestimmten Einstellung des Heberunterdrucks ist nämlich infolge der variierenden Luftdurchlässigkeit der Gebilde nicht mehr sichergestellt, daß immer nur eine Probe bzw. ein Stück aufgenommen wird.

In der DE-A- 3 102 321, die dem Oberbegriff des Anspruchs 1 entspricht, sind ein Verfahren und eine Vorrichtung zum Abheben und Ablegen der obersten Lage eines Stapels flächiger, luftdurchlässiger Gebilde mittels Saugdüsen bei einer Bearbeitungsmaschine beschrieben, wobei vor dem Abheben bzw. Lösen nach dem Ablegen der obersten Lage der Stapel zusammengedrückt wird. Dadurch sollen ein Verschieben des Stapels ausgeschlossen und ein sicheres Abheben oder Ablegen der obersten Lage gewährleistet sein. Bei variierender Luftdurchlässigkeit der Gebilde ist jedoch auch hier deren Einzelaufnahme nicht sichergestellt.

Vorliegender Erfindung liegt dementsprechend die Aufgabe zugrunde, ein Verfahren zum Aufnehmen einzelner flächiger Gebilde von einem Stapel zu entwickeln, bei dem eine sichere Einzelaufnahme unabhängig von der Beschaffenheit der Gebilde gewährleistet ist.

Zur Lösung der Aufgabe werden bei einem Verfahren der eingangs geschilderten Art die flächigen Gebilde unter Zwischenlage jeweils eines Blattes aus luftundurchlässigem Material gestapelt.

Nachfolgend ist das Verfahren an einem Ausführungsbeispiel näher erläutert.

Die flächigen Gebilde, wie Papier- oder Textilscheiben oder -blätter, werden in wechselnder Folge mit Blättern gestapelt, die aus einem luftundurchlässigen Material, beispielsweise Kunststoff- oder Metallfolie bestehen. Der Stapel dient als Vorrat für mit den Gebilden zu versorgende Verarbeitungsstellen, wie Meßeinrichtungen oder Veredelungs- oder Druckmaschinen. Dorthin werden die einzelnen Gebilde mit Hilfe eines Unterdruckhebers in aufeinander abgestimmten Schwenk- und Hubbewegungen gebracht. Der Unterdruck des Hebers wird so eingestellt, daß auch bei wenig porösen Gebilden das Zwischenlagenblatt noch mitangesaugt wird. Beim Ablegen des Gebildes auf der Verarbeitungsunterlage fällt dann das kleiner bemessene Blatt nach dem Abschalten des Unterdrucks in eine entsprechend bemessene Öffnung in der Unterlage. Gebilde und Zwischenlage sind damit wieder getrennt.

## Patentansprüche

1. Verfahren zum Aufnehmen einzelner flächiger, lufdurchlässiger Gebilde von einem Stapel, bei dem die einzelnen Gebilde mittels eines Unterdruckhebers aufgenommen, zu einer Verarbeitungsstelle gebracht und dort wieder abgelegt werden, dadurch gekennzeichnet, daß die flächigen Gebilde unter Zwischenlage jeweils eines Blattes aus luftundurchlässigem Material gestapelt werden.

2. Verfahren nach Anspruch 1, dadurch gekennzeichnet, daß das zur Zwischenlage vorgesehene Blatt kleiner als die Gebilde bemessen wird.

## Claims

1. A process for separating individual sheetlike air-permeable structures from a pile where the individual structures are picked up by means of a vacuum lifter, transported to a processing station and laid down again there, wherein the pile of sheetlike structures has been assembled with an alternate interlayer of a sheet of air-impermeable material.

2. A process as claimed in claim 1, wherein the interlayer sheet has smaller dimensions than the structures.

## Revendications

1. Procédé de prise de produits plats perméables à l'air individuels sur une pile, dans lequel les produits individuels sont, au moyen d'un préhenseur à dépression,pris, portés à un emplacement de traitement et déposés à celui-ci, caractérisé par le fait que les produits plats sont empilés avec intercalation de feuilles de matière imperméable à l'air.

2. Procédé selon la revendication 1, caractérisé par le fait que les feuilles intercalaires sont plus petites que les produits.
